# EUROPÄISCHE PATENTSCHRIFT

(11) **EP 1 462 563 B1**
(45) Veröffentlichungstag und Bekanntmachung des Hinweises auf die Patenterteilung: **30.11.2011**
(21) Anmeldenummer: 04001913.5
(22) Anmeldetag: 29.01.2004
(51) Int. Cl.: D06F 58/28

(54) **Wäschetrockner mit Steueranordnung zum Regeln der Trocknungsdauer**
Clothes dryer with control unit for controlling the drying time
Sèche-linge avec dispositif de commande pour réguler le temps de séchage

(30) Priorität: 27.03.2003 DE 10313763
(43) Veröffentlichungstag der Anmeldung: 29.09.2004
(73) Patentinhaber: Electrolux Home Products Corporation N.V., 1130 Brussels (BE)
(72) Erfinder: Lampe, Hansjörg, 90491 Nürnberg (DE)
(74) Vertreter: Baumgartl, Gerhard Willi

(56) Entgegenhaltungen:
- DE-A- 3 703 671
- GB-A- 2 090 435
- US-A- 3 762 064
- US-A- 3 769 716
- US-A- 4 733 479
- US-A1- 2002 184 789

## Beschreibung

### Beschreibung

Die Erfindung bezieht sich auf einen Wäschetrockner mit einer Steueranordnung zur Steuerung des Trockenvorgangs und einer Messanordnung zum Ermitteln des Trockengrades der Wäsche während eines Haupttrockenvorgangs. Die Erfindung betrifft außerdem ein entsprechendes Verfahren zur Steuerung eines Wäschetrockners.

Ein derartiger Wäschetrockner ist z.B. aus der DE 3642459 A1 bekannt. Dieser bekannte Wäschetrockner weist eine Messanordnung auf, mittels derer der Trockengrad der zu trocknenden Wäsche ermittelt werden kann. Diese Ermittlung wird üblicherweise in mehreren Stufen (Feuchtestufen) durchgeführt. Bei dem aus der DE3642459A1 bekannten Wäschetrockner wird der Trockengrad mittels Messung der Leitfähigkeit der sich in der Trommel befindlichen Wäsche bestimmt. Es sind aber auch andere Verfahren, wie z.B. die Messung der Trommelaustrittstemperatur bekannt.

Mittels der bekannten Verfahren kann der Trockengrad der Wäsche nur bis zu einer Restfeuchte von ca. 2% ermittelt werden.

Wenn die Wäsche bis zu einem höheren Trockengrad getrocknet werden soll, erfolgt eine Nachheizung mit fester Nachheizzeit.

Dies hat jedoch den Nachteil, dass Beladungen von verschiedener Art und insbesondere von verschiedener Menge gleich lange nachgetrocknet werden, so dass am Ende des Nachtrockenvorganges unterschiedliche Beladungen verschieden stark getrocknet sind.

Aus jedem der Dokumente US 4,733,479, GB 2090435 A und DE 3703671 A1 ist ein Verfahren zum Steuern eines Wäschetrockners bekannt, welches mit Hilfe der Messung des elektrischen Widerstandswertes der zu trocknenden Wäsche verschiedene Trocknungsstufen erkennt und dadurch ein entsprechendes Trocknungsprogramm bereitstellt. Dabei werden Trocknungsprogramme mit besonders niedriger Restfeuchtestufe in Abhängigkeit der Trocknungsdauer zwischen Trocknungsstufen mit höheren Restfeuchtewerten durch Berechnung der Trocknungsdauer dieser Trocknungsprogramme mit besonders niedriger Restfeuchtestufe gesteuert, gemäβ dem Oberbegriff des Anspruchs 1.

Das Dokument US 2002/0184789 A1 offenbart einen Wäschetrockner, in dem eine Abschätzung und Anzeige der Restlaufzeit des eingestellten Programms sowie eine Regelung der "cool down" Phase erfolgt. Für die Dauer dieser "cool down" Phase sind ein Minimal- und im Maximalwert definiert.

Es ist eine Aufgabe der Erfindung, einen Wäschetrockner der eingangs genannten Art aufzuzeigen, welcher einen verbesserten Nachtrockenvorgang aufweist. Eine weitere Aufgabe der Erfindung besteht darin, ein entsprechendes Verfahren zur Steuerung eines Wäschetrockners aufzuzeigen.

Diese Aufgabe wird mit einem Wäschetrockner gemäβ dem Anspruch 1 gelöst.

Die Steueranordnung steuert die Nachheizzeit des Nachtrockenvorgangs in Abhängigkeit des zeitlichen Verlaufs des Haupttrockenvorgangs.

Bei dem erfindungsgemäßen Wäschetrockner ist die Nachheizzeit somit nicht fest, sondern wird in Abhängigkeit des zeitlichen Verlaufs des Haupttrockenvorgangs variabel gesteuert. Dadurch ist eine individuelle Anpassung der Nachheizzeit an die sich jeweils in der Trommel befindliche Wäscheart und Wäschemenge möglich. Der zeitliche Verlauf des Haupttrockenvorgangs wird mittels der Messanordnung gemessen und von der Steueranordnung bei der Festlegung der jeweiligen Nachheizzeit berücksichtigt. Die Messung des Trockengrades der Wäsche kann sowohl kontinuierlich als auch stufenweise erfolgen.

Gemäβ der Erfindung steuert die

Steueranordnung die Nachheizzeit in Abhängigkeit der Trocknungsdauer zwischen zwei vorgebbaren Feuchtestufen. Vorzugsweise sind dies die zwei während des Trockenprozesses zuletzt erfassten Feuchtestufen z.B. die Feuchtestufe 2% Restfeuchte und die Feuchtestufe 10% Restfeuchte.

Gemäβ der Erfindung wird die Nachheizzeit von der Steueranordnung aus der Trocknungsdauer zwischen zwei Feuchtestufen berechnet. Diese Berechnung geht von einer normierten Nachheizzeit für die einzelnen Trockenprogramme, z.B. "Schranktrocken" und "Bügelfeucht" aus. Die normierte Nachheizzeit ist die Nachheizzeit, welche bei einer Normbeladung zu dem gewünschten Trockengrad des jeweiligen Trockenprogramms führt. Gleichzeitig weist eine derartige Normbeladung auch eine normierte Trocknungsdauer zwischen den einzelnen Feuchtestufen auf. Die Steueranordnung überprüft nun, ob bei dem jeweiligen Trockenvorgang eine Abweichung von der normierten Trocknungsdauer auftritt und berechnet, falls dies der Fall ist, einen Korrekturfaktor. Mittels dieses Korrekturfaktors wird dann eine zu der jeweiligen Beladung passende korrigierte Nachheizzeit berechnet.

Gemäß der vorteilhaften Ausgestaltung der Erfindung nach Anspruch 2 steuert die Steueranordnung die Nachheizzeit so, dass ein vorgebbarer Minimalwert nicht unterschritten wird und gemäß der vorteilhaften Ausgestaltung der Erfindung nach Anspruch 3 so, dass ein vorgebbarer Maximalwert nicht überschritten wird.

Dadurch wird eine erhöhte Sicherheit des Trockenvorgangs erzielt. Es wird gewährleistet, daß z.B. bei fehlerhaften Meßwerten der Meßanordnung trotzdem eine hinreichende Genauigkeit des eingestellten Trockengrades erreicht wird.

Ein schematisch dargestelltes Ausführungsbeispiel der Erfindung wird nachfolgend anhand der Zeichnung in den Figuren 1 und 2 näher erläutert. Es zeigen:
- Fig. 1: die Ansicht eines Wäschetrockners
- Fig. 2: ein Blockschaltbild einer Meß- und Steueranordnung des Wäschetrockners

Fig 1 zeigt schematisch einen elektrischen Wäschetrockner 1, der nach dem Trommelprinzip arbeitet. Der Wäschetrockner 1 weist ein Gehäuse 2 auf, in dem eine zur Aufnahme der Wäsche vorgesehene drehbare Trommel 3 angeordnet ist. Die Trocknungsluft wird über ein nicht dargestelltes Gebläse mit Hilfe einer ebenfalls nicht dargestellten Heizvorrichtung erwärmt und in die Trommel 3 eingeleitet. Die Trocknungsluft erwärmt und trocknet innerhalb der Trommel 3 die Wäsche und wird wieder aus der Trommel 3 ausgeblasen. An der Vorderseite 4 des Gehäuses 2 befindet sich eine Beladungstür 5, welche zur Beladung geöffnet und zum Trocknen geschlossen werden kann. An dem inneren Umfang der Trommel 3 sind verteilt drei Wäschemitnahmerippen 6a, 6b und 6c angeordnet. Die drei Wäschemitnahmerippen 6a, 6b und 6c dienen zum Transport und zur Umwälzung der Wäsche während des Trockenvorgangs. Gleichzeitig sind die Wäschemitnahmerippen 6a und 6b als Meßelektroden für eine in Fig. 2 näher dargestellte Meßanordnung 10 vorgesehen. Der Wäschetrockner 1 weist im oberen Teil Bedienelemente 7 sowie eine Anzeigevorrichtung 8 auf.

Die in Fig. 2 dargestellte Meßanordnung 10 ist zur elektronischen Messung der Feuchtigkeit bzw. des Trockengrades der sich in der Trommel 3 befindlichen Wäsche vorgesehen. Hierzu wird mittels der Meßanordnung 10 der Widerstand der Wäsche während des Trockenvorgangs gemessen. Da feuchte Wäsche einen geringeren elektrischen Widerstand als trockene Wäsche hat, kann aus der Widerstandsmessung der Trockengrad der Wäsche ermittelt werden.

In dem Ausführungsbeispiel sind die Wäschemitnahmerippen 6a und 6b als Meßelektroden ausgebildet und elektrisch mit einer Widerstandsmeßschaltung 11 gekoppelt. Die Widerstandsmeßschaltung 11 mißt den elektrischen Widerstand zwischen den beiden Wäschemitnahmerippen 6a und 6b, der durch den Trockengrad der sich zwischen den Wäschemitnahmerippen 6a und 6b befindlichen Wäsche bestimmt wird. Als Steueranordnung ist eine Steuerschaltung 12 vorgesehen. Die Widerstandsmeßschaltung 11 ist mit der Steuerschaltung 12 gekoppelt und liefert an die Steuerschaltung 12 als Meßsignal 13 den gemessenen Widerstandswert. Die Steuerschaltung 12 wertet das Meßsignal 13 kontinuierlich oder in vorgebbaren Zeitabständen aus und liefert Steuersignale 14 zur Ablaufsteuerung des weiteren Trockenvorgangs an verschiedene andere Komponenten des Wäschetrockners 1, insbesondere an das nicht dargestellte Gebläse und die nicht dargestellte Heizvorrichtung. Die Steuerschaltung 12 berechnet auch die für den jeweiligen Trockenvorgang optimale Nachheizzeit. Mittels der Meßanordnung 10 kann der Feuchte- bzw Trockengrad der Wäsche nur bis zu einer Restfeuchte von 2% bestimmt werden. Danach wird der Trockenvorgang noch während der von der Steuerschaltung 12 berechneten Nachheizzeit weiterbetrieben. Für die Berechnung der Nachheizzeit berücksichtigt die Steuerschaltung 12 den zeitlichen Verlauf des Haupttrockenvorgangs. Als Haupttrockenvorgang wird die Zeit bezeichnet, während derer die Meßanordnung 10 den Feuchtegrad der Wäsche bestimmen kann.
Die Berechnung der Nachheizzzeiterfolgt dadurch, daß die Steuerschaltung 12 die tatsächliche Trockendauer zwischen zwei vorgebbaren Feuchtestufen ermittelt. Dies sind vorzugsweise die beiden letzten Feuchtestufen, z.B. die Feuchtestufen 2% Restfeuchte und 10% Restfeuchte. Die tatsächliche Trockendauer wird mit einer Normdauer verglichen und daraus ein Korrekturfaktor berechnet. Die Normdauer ist diejenige Zeitdauer, welche eine Normbeladung bei dem jeweils eingestellten Trockenprogramm als Trockenzeit zwischen den beiden obigen Feuchtestufen benötigt. Mit diesem Korrekturfaktor wird dann die für das jeweilige Trockenprogramm vorgesehene normierte Nachheizzeit so umgerechnet, daß man eine zu der jeweiligen Beladung passende korrigierte Nachheizzeit erhält. Dabei ist die normierte Nachheizzeit die Nachheizzeit, welche bei der Normbeladung den für das jeweilige Trockenprogramm gewünschten Trockengrad liefert. Diese Berechnung wird nachfolgend anhand eines Beispiels erläutert:

Für ein Trockenprogramm "schranktrocken" haben die Meßanordnung 10 und die Steuerschaltung 12 für eine 5kg Beladung nach Norm eine Normdauer zwischen den beiden letzten Feuchtestufen von 10 min ermittelt. Als normierte Nachheizzeit für diese Normbeladung wurde ein Wert von 20 Minuten festgelegt.

Im Betrieb wird nun für eine Beladung von z.B. 2.5 kg eine tatsächliche Dauer von 5 Minuten zwischen den beiden letzten Feuchtestufen gemessen. In diesem Fall würde bei einer linearen Korrektur der Korrekturfaktor 0.5 betragen und dementsprechend die tatsächliche Nachheizzeit auf 10 Minuten reduziert. Es sind jedoch auch nichtlineare Korrekturverfahren möglich.

Zusätzlich ist es vorteilhaft, daß die Steuerschaltung 12 für die Nachheizzeit je einen minimalen und/oder einen maximalen Wert berücksichtigt, der unabhängig von der berechneten Nachheizzeit nicht unter- bzw. überschritten werden darf. Derartige Maximal- und Minmalwerte können in einem Speicher der Steuerschaltung 12 abgelegt werden.

## Patentansprüche

1. Wäschetrockner (1), aufweisend
eine Steueranordnung (12) zur Steuerung des Trockenvorgangs und
eine Messanordnung (10) zum Ermitteln des Trockengrades der Wäsche während eines Haupttrockenvorgangs,
wobei die Nachheizzeit eines Nachtrockenvorgangs in Abhängigkeit des zeitlichen Verlaufs des Haupttrockenvorgangs von der Steueranordnung in Abhängigkeit der Trocknungsdauer zwischen zwei vorgebbaren Feuchtestufen berechenbar und steuerbar ist, **dadurch gekennzeichnet, dass** die Berechnung auf einer normierten Nachheizzeit basiert, welche für die einzelnen Trockenprogramme des Wäschetrockners vorbestimmt sind, wobei die normierte Nachheizzeit die Zeit ist, welche bei einer Normbeladung zu dem gewünschten Trockengrad des jeweiligen Trockenprogramms führt, wobei die Normbeladung eine normierte Trocknungsdauer zwischen den beiden Feuchtestufen aufweist, und wobei
bei Abweichung von der normierten Trocknungsdauer ein Korrekturfaktor berechenbar ist, mittels dessen die Nachheizzeit korrigierbar ist.

2. Wäschetrockner nach Anspruch 1, **dadurch gekennzeichnet, dass** die Steueranordnung (12) die Nachheizzeit so steuert, dass ein vorgebbarer Minimalwert nicht unterschritten wird.

3. Wäschetrockner nach Anspruch 1, **dadurch gekennzeichnet, dass** die Steueranordnung (12) die Nachheizzeit so steuert, dass ein vorgebbarer Maximalwert nicht überschritten wird.

## Claims

1. Laundry dryer (1) having a control arrangement (12) for controlling the drying process and a measuring arrangement (10) for establishing the degree of drying of the laundry during a main drying process, wherein the post-heating time of a post-drying process can be calculated and controlled as a function of the temporal path of the main drying process by the control arrangement as a function of the drying period between two presettable stages of dampness, **characterised in that** the calculation is based on a standardised post-heating time which are predetermined for the individual drying programs of the laundry dryer, wherein the standardised post-heating time is the time which, for a standard load, leads to the required degree of drying of the particular drying program, wherein the standard load has a standardised drying period between the two stages of dampness, and wherein on deviation from the standardised drying period, a correction factor can be calculated, by means of which the post-heating time can be corrected.

2. Laundry dryer according to claim 1, **characterised in that** the control arrangement (12) controls the post-heating time so that it does not fall below a presettable minimum value.

3. Laundry dryer according to claim 1, **characterised in that** the control arrangement (12) controls the post-heating time so that it does not exceed a presettable maximum value.

## Revendications

1. Sèche-linge (1), présentant un agencement de commande (12) pour la commande de l'opération de séchage et un agencement de mesure (10) pour déterminer le degré de sécheresse du linge pendant une opération de séchage principale, où la durée de chauffage subséquente d'une opération de séchage subséquente peut être calculée et commandée en fonction du déroulement dans le temps de l'opération de séchage principale par l'agencement de commande en fonction de la durée de séchage entre deux niveaux d'humidité prédéfinissables, **caractérisé en ce que** le calcul est basé sur un temps de chauffage subséquent normalisé qui sont prédéfinis pour les programmes de séchage individuels du sèche-linge, le temps de chauffage subséquent normalisé étant le temps qui mène, lors d'une charge normalisée, au degré de séchage souhaité du programme de séchage respectif, où la charge normalisée présente une durée de séchage normalisée entre les deux niveaux d'humidité, et où lors d'un écart de la durée de séchage normalisée, un facteur de correction peut être calculé au moyen duquel la durée de chauffage subséquente peut être corrigée.

2. Sèche-linge selon la revendication 1, **caractérisé en ce que** l'agencement de commande (12) commande la durée de chauffage subséquente de telle sorte qu'une valeur minimale prédéfinissable n'est pas dépassée vers le bas.

3. Sèche-linge selon la revendication 1, **caractérisé en ce que** l'agencement de commande (12) commande la durée de chauffage subséquente de façon à ne pas dépasser vers le haut une valeur maximale prédéfinissable.
